# EUROPÄISCHE PATENTSCHRIFT

(11) **EP 1 820 967 B1**
(45) Veröffentlichungstag und Bekanntmachung des Hinweises auf die Patenterteilung: **03.06.2009**
(21) Anmeldenummer: 07001140.8
(22) Anmeldetag: 19.01.2007
(51) Int. Cl.: F04B 43/12

(54) **Schlauchkassette für eine peristaltische Pumpe**
Hose cassette for a peristaltic pump
Cassette pour un tube d'une pompe péristaltique

(30) Priorität: 20.02.2006 DE 102006008325
(43) Veröffentlichungstag der Anmeldung: 22.08.2007
(73) Patentinhaber: W.O.M. World of Medicine AG, 10553 Berlin (DE)
(72) Erfinder: Haser, Christian, Kaiserin-Augusta-Allee 113 10553 Berlin (DE); Zentner, Peter, Kaiserin-Augusta-Allee 113 10553 Berlin (DE)
(74) Vertreter: Jungblut, Bernhard Jakob

(56) Entgegenhaltungen:
- EP-A- 1 108 891
- WO-A-95/04886
- WO-A-20/05111424
- US-A- 4 702 679
- US-A- 4 735 558
- US-A- 5 927 956

## Beschreibung

### Gebiet der Erfindung

Die Erfindung betrifft eine Schlauchkassette gemäß Oberbegriff des Anspruchs 1. Die Erfindung betrifft des Weiteren ein peristaltisches Schlauchpumpensystem mit einer solchen Schlauchkassette.

### Stand der Technik und Hintergrund der Erfindung

Peristaltische Schlauchpumpen werden beispielsweise als Saug-und Spülpumpen für medizinische Zwecke, insbesondere in der minimalinvasiven Chirurgie, eingesetzt. Konkrete Anwendungsbereiche sind die Arthroskopie, Laparoskopie, Urologie, Hysteroskopie und Cystoskopie. Bei medizinischen Anwendungen ist insbesondere eine allen Anforderungen genügende Sterilität geboten, und aus diesem Grunde wird die Schlauchkassette üblicherweise nach einer Anwendung verworfen, um eine Kreuzkontämination zwischen verschiedenen Patienten zu vermeiden. Die Schlauchkassetten müssen folglich einerseits preiswert in der Herstellung sein und andererseits insbesondere eine einfache Handhabung durch Bedienpersonen ermöglichen, und zwar bei der Verbindung der Schlauchkassette mit der Pumpe sowie dem Lösen hiervon.

Im Rahmen von bekannten peristaltischen Pumpen gibt es grundsätzlich zwei verschiedene Grundkonzeptionen. Die erste Grundkonzeption besteht darin, dass der um das Rollenrad angeordnete Schlauch mittels eines Andruckbügels oder dergleichen gegen das Rollenrad gedrückt wird. Solche peristaltischen Schlauchpumpensysteme sind beispielsweise aus den Literaturstellen US 4,798,580, US 5,044,902, US 5,213,483 und DE 100 62 600.9 A1 bekannt. Mit einer Verschluss-Hebelmechanik wird der Schlauch fixiert und mittels des Andruckbügels gegen das Rollenrad gedrückt.

Die zweite Grundkonzeption, von welcher die Erfindung im Kern ausgeht, besteht darin, dass der Schlauch durch eine Zugkraft geeigneter Größe mit genügendem Umfassungswinkel um das Rollenrad gezogen wird. Hierdurch wird ein Anpressbügel oder dergleichen entbehrlich. Die Zugkraft ist dabei in Abstimmung mit den elastischen Eigenschaften des Schlauches so zu dimensionieren, dass im Bereich einer Rolle eines Rollenrades der Innenquerschnitt des Schlauches auf praktisch Null reduziert ist. Hierzu ist beispielsweise aus der Literaturstelle DE 199 60 668 Cl bekannt, dass im Rahmen einer Schlauchkassette zumindest ein an das Kreissegment anschließender Schenkel des Pumpschlauchsegments in dem Kassettengehäuse in Längsrichtung des Schlauches zwischen einer Montageposition und einer Betriebsposition verschieblich gelagert ist. Dies hat sich grundsätzlich hervorragend bewährt, baut jedoch relativ aufwändig und ist in der Herstellung folglich teuer.

Eine Schlauchkassette ist aus der Literaturstelle US 4,537,561 bekannt. Hierbei ist im Rahmen einer Schlauchkassette ein geradlinig verlaufendes Pumpschlauchsegment eingerichtet. Die Schlauchkassette wird orthogonal zur Erstreckung des Pumpschlauchsegments in die peristaltische Pumpe eingeschoben, wobei das Pumpschlauchsegment mit dem Rollenrad in Kontakt kommt und im Zuge des Einschiebens der Schlauchkassette mit einem geringen Umfassungswinkel um das Rollenrad gespannt wird. Bei der insofern bekannten Schlauchkassette ist es nachteilig, dass auf Grund der Geometrie der Zusammenhänge ein ausreichender Druck auf das Pumpschlauchsegment durch das Rollenrad nur mit verhältnismäßig hohen Kräften erreicht wird. Einerseits erfordert dies hohe Kräfte beim Einschieben der Schlauchkassette, andererseits werden Bauelemente der Schlauchkassette mit Biegemomenten beaufschlagt, wodurch diese relativ stabil bauen muss.

Schlauchkassetten des eingangs genannten Aufbaus sind aus den Literaturstellen US-5,927,956 A, WO 95/04886 A und WO 2005/111424 A bekannt.

### Technisches Problem der Erfindung

Der Erfindung liegt daher das technische Problem zugrunde, eine Schlauchkassette sowie ein peristaltisches Schlauchpumpensystem anzugeben, wobei die Schlauchkassette einfach und sicher montierbar ist, einfach baut und eine hohe Betriebssicherheit aufweist.

### Grundzüge der Erfindung und bevorzugte Ausführungsformen

Zur Lösung dieses technischen Problems lehrt die Erfindung, den Gegenstand des Anspruchs 1. Dabei ist Pumpschlauchsegment bogenaussenseitig nicht abgestützt, sondern frei von anderen Bauteilen. Vorzugsweise überspannt das Kreissegment einen Winkel von zumindest 120° bis zumindest 160°, idealerweise ca. 180°. Mit anderen Worten ausgedrückt, die Enden des Pumpschlauchsegements stehen zueinander in einem Winkel von 90° bis 220°, vorzugsweise von 150° bis 200°, idealerweise von 170° bis 190°, beispielsweise ca. 180°. Hierbei ist ein Winkel von 0° als der Winkel der Enden zueinander zu verstehen, den die Enden bei geradliniger Erstreckung des Pumpschlauchsegments zueinander haben.

Hiermit wird erreicht, dass die Enden des Pumpschlauchsegmentes praktisch ausschließlich auf Zug belastet sind. Zudem ist durch den hohen Umfassungswinkel eine sichere Abdichtung des Schlauches durch das Rollenrad und folglich ein hoher erreichbarer peristaltischer Druck gewährleistet, und zwar ohne Andruckbügel oder Stützflächen oder dergleichen. In jedem Falle ist es entbehrlich, Andruckmittel zum Andrücken des Pumpschlauchsegments an das Rollenrad bei in der Pumpe eingesetzter Schlauchkassette einzurichten. Ebenso sind verschiebliche Enden des Pumpschlauchsegments zum Zwecke der Spannung des Pumpschlauchsegments um das Rollenrad enbehrlich. Die Enden des Pumpschlauchsegments sind vielmehr gegenüber dem Kasettengehäuse ortsfest.

Im Rahmen der Erfindung sind zwei grundsätzlich verschiedene Varianten möglich.

Zum einen kann es vorgesehen sein, dass sich die Ausnehmung für das Rollenrad im Bereich der ersten Stirnfläche zwischen dem ersten Fixierelement und dem zweiten Fixierelement erstreckt. Dann erfolgt der Einsatz der Schlauchkassette durch eine im Wesentlichen lineare Bewegung aus einer Montageposition in eine Betriebsposition in Richtung radial zum Rollenrad.

Zum anderen kann sich die Ausnehmung in einem Bereich einer zur ersten Stirnfläche orthogonalen und zum Kreissegment parallelen Seitenfläche des Kassettengehäuses erstrecken. Dann kann das Einsetzen der Kassette in eine Montagestellung durch Aufstecken der Kassette auf das Rollenrad in axialer Richtung erfolgen. Hieran schließt sich entweder eine lineare Verschiebung der Kassette in radialer Richtung des Rollenrades an oder eine Schwenkbewegung der Kassette mit Bewegungskomponente radial zum Rollenrad. Beides Bewegungen enden in der Betriebsposition. In jeder der vorstehenden Varianten wird das Pumpschlauchsegment bei Bewegung der Schlauchkassette in die Betriebsposition um das Rollenrad gespannt.

Erfindungsgemäß ist vorgesehen, dass die Fixierelemente zwei jeweils mit einem Ende des Pumpschlauchsegments hydrostatisch kommunizierende Schlauchleitungen aufweisen, wobei die Schlauchleitungen im Wesentlichen antiparallel zu den Enden des Pumpschlauchsegments verlaufend angeordnet sind. Dann können die Schlauchleitungen insbesondere durch eine der ersten Stirnfläche gegenüberliegenden zweiten Stirnfläche des Kassettengehäuses austreten. Der Begriff antiparallel bezieht sich hierbei auf die Strömungsrichtung eines Fluids in den Enden des Pumpschlauchsegments bzw. den Schlauchleitungen. Diese Ausführungsform eignet sich insbesondere für eine Variante der Erfindung, in welcher die Schlauchkassette durch eine lineare Bewegung in Richtung radial zum Rollenrad in die Betriebsposition verschoben wird. In dieser Ausführungsform ist es zudem insbesondere unschwer einrichtbar, dass das Rollenrad in einem Pumpengehäuse innenliegend angeordnet ist, wodurch jegliche Verletzungsgefahr bzw. Eingriffsmöglichkeit im Bereich des Rollenrades ausgeschlossen werden kann. Die Führung der Linearbewegung der Schlauchkassette erfolgt dann durch einen zur Form der Schlauchkassette komplementären Kassettenschacht.

In einem erfindungsgemäßen Kassettengehäuse können auch zwei (oder mehr) im Wesentlichen parallel zueinander gestapelt verlaufende Pumpschlauchsegmente angeordnet sein. In entsprechender Weise sind dann auch die an die Enden der Pumpschlauchsegmente angeschlossenen Schlauchleitungen zweifach auszuführen. In dieser Ausführungsform sind typischerweise zwei Rollenräder im Rahmen der Pumpe eingerichtet sind, wobei jeweils ein Pumpschlauchsegment einem Rollenrad zugeordnet ist. In dieser Ausführungsform kann auch vorgesehen sein, dass beide Rollenräder getrennt ansteuerbar sind. Auf diese Weise kann beispielsweise eine unabhängige Steuerung einer Saugfunktion mittels eines Pumpschlauchsegments und einer Spülfunktion mittels des anderen Pumpschlauchsegments erfolgen. Es ist aber auch möglich mit nur einem Rollenrad zu arbeiten, wobei das Rollenrad dann die erforderliche Breite aufweist, um beide Pumpschlauchsegmente gleichzeitig um das Rollenrad zu spannen.

Des Weiteren kann es vorgesehen sein, dass zumindest ein Fixierelement eine im Bereich der ersten Stirnfläche angeordnete und mit dem Pumpschlauchsegment hydrostatisch kommunizierende flexible Membran aufweist. In der Betriebsstellung der Schlauchkassette ist diese flexible Membran dann in Verbindung mit einem Kraft- und/oder Wegaufnehmer, wodurch in der Betriebsposition der Schlauchkassette letztlich eine Druckmessung möglich ist. Es wird sich in der Regel empfehlen, diese flexible Membran an jedem Fixierelement anzuordnen, welches die Druckseite des Pumpschlauchsegments darstellt.

Die Erfindung betrifft des Weiteren ein peristaltisches Schlauchpumpensystem mit zumindest einer erfindungsgemäßen Schlauchkassette, mit einer Pumpe, welche zumindest ein Pumpengehäuse sowie ein angetriebenes Rollenrad aufweist, wobei die Schlauchkassette und das Pumpengehäuse zueinander komplementäre Verbindungselemente aufweisen, welche mit der Maßgabe zueinander angeordnet sind, dass das Pumpschlauchsegment bei mit dem Pumpengehäuse verbundener und in eine Betriebsposition bewegter Schlauchkassette um das Rollenrad herum gespannt ist.

Als Verbindungselemente kommen insbesondere lösbare Rastverbindungen in Frage. Im Einzelnen können die Verbindungselemente die folgenden Komponenten aufweisen: a) zumindest ein an oder in dem Pumpenhäuse angeordnetes Führungselement für eine Translationsbewegung der Schlauchkassette in Richtungen orthogonal zur ersten Stirnfläche (und radial zum Rollenrad), b) zumindest eine Rastverbindung mit einem an dem Kassettengehäuse angebrachten ersten Rastelement und einem an dem Pumpengehäuse angebrachten und zum ersten Rastelement komplementären zweiten Rastelement, wobei die Rastverbindung bei Verschieben der Schlauchkassette in Richtung der Betriebsposition in diese einrastet, und c) mit einem Löseelement zur Lösung der Rastverbindung. Alternativ hierzu können die Verbindungselemente die folgenden Komponenten aufweisen: a) zumindest eine an oder in dem Pumpengehäuse angeordnete und im Wesentlichen parallel zur Drehachse des Rollenrades verlaufende Schwenkachse, um welche die Schlauchkassette verschwenkbar ist, wobei die Schwenkachse gegenüber dem Mittelpunkt des Pumpschlauchsegments, bezogen auf die erste Stirnfläche, seitlich verschoben ist, b) eine Rastverbindung mit einem an dem Kassettengehäuse angebrachten ersten Rastelement und einem an dem Pumpengehäuse angebrachten und zum ersten Rastelement komplementären zweiten Rastelement, wobei die Rastverbindung bei Verschwenken der Schlauchkassette um die Schwenkachse in die Betriebsposition in dieser einrastet und c) mit einem Löseelement zum Lösen der Rastverbindung. In beiden Fällen wird die Schlauchkassette in einfacher Weise und mit ledilglich einer Hand in Richtung der Betriebsposition verschoben bzw. verschwenkt, bis die Rastverbindung einrastet. Durch Betätigung des Löseelements wird dann nicht nur die Rastverbindung gelöst, sondern durch die in der Betriebsposition eingerichtete Spannung des Pumpschlauchsegments erfolgt auch ein selbsttätiger Auswurf der Schlauchkassette, insbesondere im Falle der Variante mit Translationsbewegungen zwischen der Montage- und Betriebsposition.

Für eine Schlauchkassette mit flexibler Membran kann vorgesehen sein, dass das Pumpengehäuse einen in Betriebsposition der Schlauchkassette mit der flexiblen Membran der Schlauchkassette verbundenen Kraft- und/oder Wegaufnehmer aufweist. Hierdurch wird die durch die flexible Membran vermittelte Druckkraft des Fluids in dem Fixierelement in ein elektrisches Signal umgewandelt, welches dann zur Druckanzeige und/oder Steuerung bzw. Regelung verwendet werden kann.

Eine erfindungsgemäße peristaltische Pumpe weist typischerweise ein elektromotorisches Antriebsmittel für das Rollenrad auf. Hierbei kann es sich um einen Gleichstrommotor, Wechselstrommotor oder Schrittschaltmotor handeln. Zwischen einer Abtriebswelle des Motors und der Antriebswelle des Rollenrades kann ein mechanisches Reduktionsgetriebe vorgesehen sein. Es ist aber auch ein direkter Antrieb möglich, beispielsweise im Falle des Schrittschaltmotors. Typischerweise ist die Drehzahl des Motors steuer- bzw. regelbar. Hierzu wird typischerweise eine Steuerelektronik eingerichtet sein, wobei eine Bedienperson durch Steuerelemente, wie Tasten oder Schalter, die gewünschten Flussraten bzw. Drucke einstellen kann, und die Steuerelektronik dann gemäß einem Betriebsprogramm die korrelierten Drehzahlen ansteuert und regelt. Die Steuerelektronik wird zudem ggf. im Pumpschlauchsegment gemessenene Druckwerte mit Solldruckwerten oder maximalen Druckwerten vergleichen und die Drehzahl des Rollenrades in entsprechender Weise ansteuern. Im Extremfall kann hierbei das Rollenrad auch in reverse Drehrichtung angesteuert werden. Eine erfindungsgemäße peristaltische Pumpe kann alternativ bzw. wahlweise mit Netzstrom oder mit Batterie bzw. Akkumulator betrieben werden. Die Technologien für Antrieb sowie Steuerung bzw. Regelung eines Rollenrades einer peristaltischen Schlauchpumpe sind bekannt und brauchen daher hier nicht näher erläutert zu werden.

Die Schlauchkassette bzw. das Kassettengehäuse kann eine Codierung aufweisen, welche spezifisch für eine Zweckbestimmung, wie beispielsweise Arthroskopie, Laparoskopie, Urologie oder Hysteroskopie ist. In der Betriebsposition der Schlauchkassette kann dann durch geeignete Mittel der Pumpe dieser Code ausgelesen werden. Diese Mittel stehen dann mit der elektronischen Steuerung in Verbindung und steuern für die jeweilige Anwendung geeignete Arbeitsparameter gemäß dem Betriebsprogramm an. Hierbei kann die Codierung mechanisch, mittels eines Transponders oder smart labels oder dergleichen erfolgen.

Im Folgenden wird die Erfindung anhand von lediglich Ausführungsbeispiele darstellenden Figuren näher erläutert. Es zeigen:
- Figur 1:: eine Außenansicht einer erfindungsgemäßen peristaltischen Pumpe,
- Figur 2:: Einblick in eine erfindungsgemäße Schlauchkassette mit entfernter Seitenwandung,
- Figur 3:: die wesentlichen mechanischen Komponenten des Gegenstandes der Figur 1 und
- Figur 4:: eine Variante eines erfindungsgemäßen peristaltischen Schlauchpumpensystems.

In der Figur 1 erkennt man in Außenansicht eine Pumpe 2, welche ein Pumpengehäuse 16 sowie zumindest ein angetriebenes Rollenrad 11 aufweist. Das Rollenrad 11 ist in einem Kassettenschacht 20 im Inneren des Pumpengehäuses 16 angeordnet. Im Kassettenschacht 20 erkennt man des Weiteren einen lösbaren Rasthaken 18 sowie einen Kraft- bzw. Wegaufnehmer 19.

In der Figur 3 erkennt man die wesentlichen mechanischen Komponenten der Pumpe 2. Das Rollenrad 11 wird durch eine Motor-/Getriebeeinheit 21 angetrieben. Im Rahmen der Motor-/Getriebeeinheit 21 ist ein elektrisch ansteuerbarer Schrittschaltmotor eingerichtet, welcher mit der Antriebswelle des Rollenrades 11 verbunden ist. Am der Öffnung gegenüberliegenden Ende des Kassettenschachtes 20 ist der Kraft- bzw. Wegaufnehmer 19 angeordnet. Des Weiteren erkennt man ein in axialer Richtung betätigbares Ventilelement, welches in Zusammenwirkung mit einer Schlauchleitung bei eingelegter Kassette ein sog. Pinch-Ventil bildet. Hierbei drückt das Betätigungselement 22 bei Aktivierung die Schlauchleitung platt, so dass diese undurchlässig für das Fluid wird.

In der Figur 2 erkennt man eine erfindungsgemäße Schlauchkassette 1, welche in den Kassettenschacht 20 der Figur 1 einschiebbar ist. Man erkennt zunächst ein Kassettengehäuse 3, in welchem ein flexibles Pumpschlauchsegment 4 angeordnet ist. Die beiden Enden 5, 6 des Pumpschlauchsegments 4 sind in dem Kassettengehäuse 3 mittels eines ersten Fixierelements 7 und eines zweiten Fixierelements 8 fixiert. Das erste Fixierelement 7 und das zweite Fixierelement 8 sind im Bereich der ersten Stirnfläche 9 des Kassettengehäuses 3 angeordnet. Das Kassettengehäuse 3 weist eine Ausnehmung 10 zum Eingriff des Rollenrades 11 der Pumpe 2 in das Innere des Kassettengehäuses 3 auf. Die Ausnehmung 10 ist dabei im Wesentlichen im Bereich der ersten Stirnfläche 9 zwischen dem ersten Fixierelement 7 und dem zweiten Fixierelement 8 angeordnet. Sie erstreckt sich jedoch auch teilweise in die zur ersten Stirnfläche 9 orthogonalen Seitenfläche 12 des Kassettengehäuses 3, so dass das Kassettengehäuse 3 vollständig über das Rollenrad 11 schiebbar ist. Das Pumpschlauchsegment 4 ist in der Schlauchkassette 1 bei nicht in die Pumpe 2 eingesetzter Schlauchkassette 1 entlang eines einen Winkel von ca. 180° überspannenden Kreissegmentes K verlaufend angeordnet. Hierbei versteht es sich, dass der Begriff des Kreissegmentes K nicht notwendigerweise als exakt entlang einem Kreisbogen verlaufend zu verstehen ist, sondern den Verlauf darstellt, welcher sich bei vorgegebenem Winkel der beiden Enden 5, 6. zueinander (hier 180°) ergibt.

Der Figur 2 entnimmt man des Weiteren, dass die Fixierelemente 7, 8 zwei jeweils mit einem Ende 5, 6 des Pumpschlauchsegments 4 hydrostatisch kommunizierende bzw. hiermit verbundene Schlauchleitungen 13, 14 aufweisen, wobei in diesem Ausführungsbeispiel die Schlauchleitungen 13, 14 im Wesentlichen antiparallel zu den Enden 5, 6 des Pumpschlauchsegments 4 verlaufend angeordnet sind. Die Schlauchleitungen 13, 14 treten durch die der ersten Stirnfläche 9 gegenüberliegende zweite Stirnfläche 15a des Kassettengehäuses 3 aus dem Kassettengehäuse 3 aus. Bei einem Fixierelement 7 ist eine im Bereich der ersten Stirnfläche 9 angeordnete und mit dem Pumpschlauchsegment 4 hydrostatisch kommunizierende bzw. hiermit verbundene flexible Membran 15 eingerichtet. Diese wechselwirkt bei in Betriebsposition eingeschobener Kassette mit dem Kraft-/Wegaufnehmer 19 und stellt dann eine Druckmessvorrichtung dar. In der Figur 2 erkennt man schließlich einen Ablaufschlauch 23.

Aus einer vergleichenden Betrachtung der Figuren 1 bis 3 erkennt man, dass der Kassettenschacht 20 als Führungselement für eine Translationsbewegung der Schlauchkasstte 1 in Richtungen orthogonal zur ersten Stirnfläche 9 darstellt. An dem Kassettengehäuse 3 ist eine nicht näher dargestellte Rastausnehmung 17 eingerichtet, welche mit dem Rasthaken 18 der Pumpe 2 in Betriebsstellung der Schlauchkassette 1 rastend wechselwirkt. Schließlich erkennt man einen Knopf 24, welcher ein Löseelement zum Lösen der Rastverbindung darstellt. Bei Betätigung des Knopfes 24 wird der Rasthaken 18 in axiale Richtung des Rollenrades 11 gezogen und gibt somit die Rastausnehmung 17 des Kassettengehäuses 3 frei. Aufgrund der Spannung des Pumpschlauchsegments (4) in der Betriebsstellung wird dann die Schlauchkassette 1 aus dem Pumpengehäuse 16 automatisch ausgeworfen.

In der Figur 4 erkennt man eine Variante des erfindungsgemä-βen Systems. Hier wird die Schlauchkassette 1 zunächst in axialer Richtung des Rollenrades 11 aufgesetzt, wobei das Rollenrad 11 durch die Ausnehmung 10 der Seitenfläche 12 hindurchtritt. Hiernach wird die Schlauchkassette 1 aus der Montageposition in die Betriebsposition gebracht, entweder durch Verschiebung der Schlauchkassette 1 in Richtung radial zum Rollenrad 11 oder durch Verschwenken der Schlauchkassette 1 um eine Schwenkachse, die außerhalb des Rollenrades 11 liegt. Grundsätzlich gelten alle vorstehend erläuterten Details analog. Diese Variante der Erfindung wird in der Regel dann einzusetzen sein, wenn an Stelle eines in einem Kassettenschacht 20 angeordneten Rollenrades 11 ein außerhalb des Pumpgehäuses 16 freistehendes und rotierendes Rollenrad 11 einzurichten ist.

## Patentansprüche

1. Schlauchkassette (1) für eine peristaltische Pumpe (2)
mit einem Kassettengehäuse (3),
mit einem durch das Kassettengehäuse (3) verlaufenden flexiblen Pumpschlauchsegment (4),
wobei beide Enden (5), (6) des Pumpschlauchsegments (4) in dem Kassettengehäuse (3) mittels eines ersten Fixierelements (7) und eines zweiten Fixierelements (8) ortsfest fixiert sind,
wobei das erste Fixierelement (7) und das zweite Fixierelement (8) im Bereich einer ersten Stirnfläche (9) des Kassettengehäuses (3) angeordnet sind, und
wobei das Kassettengehäuse (3) eine Ausnehmung (10) zum Eingriff eines Rollenrades (11) der Pumpe (2) in das Innere der Kassettengehäuses (3) aufweist, und
wobei das Pumpschlauchsegment (4) in der Schlauchkassette (1) bei nicht in die Pumpe (2) eingesetzter Schlauchkassette (1) entlang eines zumindest einen Winkel von 90° überspannenden Kreissegments (K) verläuft.
**dadurch gekennzeichnet,**
**dass** die Fixierelemente (7), (8) zwei jeweils mit einem Ende (5), (6) des Pumpschlauchsegments (4) hydrostatisch kommunizierende Schlauchleitungen (13), (14) aufweisen, wobei die Schlauchleitungen (13), (14) antiparallel, in Bezug auf die Strömungsrichtung eines gepumpten Fluids, zu den Enden des Pumpschlauchsegments (4) verlaufend angeordnet sind.

2. Schlauchkassette (1) nach Anspruch 1, **dadurch gekennzeichnet, dass** sich die Ausnehmung (10) in einem Bereich der ersten Stirnfläche (9) zwischen dem ersten Fixierelement (7) und dem zweiten Fixierelement (8) erstreckt und/oder dass sich die Ausnehmung (10) in einem Bereich einer zur ersten Stirnfläche (9) orthogonalen und zum Kreissegment (K) parallelen Seitenfläche (12) des Kassettengehäuses (3) erstreckt.

3. Schlauchkassette (1) nach einem der Ansprüche 1 oder 2, **dadurch gekennzeichnet, dass** das Kreissegment (K) einen Winkel von zumindest 120°, vorzugsweise zumindest 140°, höchstvorzugsweise zumindest 160°, überspannt.

4. Schlauchkassette (1) nach einem der Ansprüche 1 bis 3, **dadurch gekennzeichnet, dass** die Schlauchleitungen (13), (14) durch eine der ersten Stirnfläche (9) gegenüberliegende zweite Stirnfläche (15a) des Kassettengehäuses (3) austreten.

5. Schlauchkassette (1) nach einem der Ansprüche 1 bis 4, **dadurch gekennzeichnet, dass** in dem Kassettengehäuse (3) zwei oder mehr im Wesentlichen parallel zueinander gestapelt verlaufende Pumpschlauchsegmente (4) angeordnet sind.

6. Schlauchkassette (1) nach einem der Ansprüche 1 bis 5, **dadurch gekennzeichnet, dass** zumindest ein Fixierelement (7), (8) eine im Bereich der ersten Stirnfläche (9) angeordnete und mit dem Pumpschlauchsegment (4) hydrostatisch kommunizierende flexible Membran (15) aufweist.

7. Peristaltisches Schlauchpumpensystem
mit einer Schlauchkassette (1) nach einem der Ansprüche 1 bis 6,
mit einer Pumpe (2), welche ein Pumpengehäuse (16) sowie zumindest ein angetriebenes Rollenrad (11) aufweist,
wobei die Schlauchkassette (1) und das Pumpengehäuse (16) zueinander komplementäre Verbindungselemente (17), (18) aufweisen, welche mit der Maßgabe zueinander angeordnet sind, dass das Pumpschlauchsegment (4) bei mit dem Pumpenhäuse (16) verbundener und in eine Betriebsposition bewegter Schlauchkassette (1) um das Rollenrad (11) herumgespannt ist.

8. Peristaltisches Schlauchpumpensystem nach Anspruch 7, wobei die Verbindungselemente (17), (18) die folgenden Komponenten aufweisen:
a) zumindest ein an oder in dem Pumpengehäuse (16) angeordnetes Führungselement (19) für eine Translationsbewegung der Schlauchkassette (1) in Richtungen orthogonal zur ersten Stirnfläche (9),
b) zumindest eine Rastverbindung mit einem an dem Kassettengehäuse (3) angebrachten ersten Rastelement (17) und einem an dem Pumpengehäuse (16) angebrachten und zum ersten Rastelement (17) komplementären zweiten Rastelement (18), wobei die Rastverbindung bei Verschiebung der Schlauchkassette (1) in Richtung der Translationsbewegung aus einer Montageposition in eine Betriebsposition einrastet und
c) mit einem Löseelement zur Lösung der Rastverbindung

9. Peristaltisches Schlauchpumpensystem nach Anspruch 7, wobei die Verbindungselemente (17), (18) die folgenden Komponenten aufweisen:
a) zumindest eine an oder in dem Pumpengehäuse (16) angeordnete und im Wesentlichen parallel zur Drehachse des Rollenrades (11) verlaufende Schwenkachse, um welche die Schlauchkassette (1) verschwenkbar ist, wobei die Schwenkachse gegenüber dem Mittelpunkt (Z) des Pumpschlauchsegments (4), bezogen auf die erste Stirnfläche (9), seitlich verschoben ist,
b) eine Rastverbindung mit einem an dem Kassettengehäuse (3) angebrachten ersten Rastelement (17) und einem an dem Pumpengehäuse (16) angebrachten und zum ersten Rastelement (17) komplementären zweiten Rastelement (18), wobei die Rastverbindung bei Verschwenken der Schlauchkassette (1) aus einer Montageposition in eine Betriebsposition um die Schwenkachse in die Betriebsposition in dieser einrastet und
c) mit einem Löseelement zur Lösung der Rastverbindung.

10. Peristaltisches Schlauchpumpensystem nach Anspruch 7 oder 8 oder 9, wobei das Pumpengehäuse (16) einen in Betriebsposition der Schlauchkassette (1) mit der flexiblen Membran (15) der Schlauchkassette (1) verbundenen Kraft- und/oder Wegaufnehmer (19) aufweist.

## Claims

1. A hose cassette (1) for a peristaltic pump (2)
comprising a cassette housing (3),
a flexible pump hose segment (4) extending through the cassette housing (3),
both ends (5), (6) of the pump hose segment (4) being stationarily fixed in the cassette housing (3) by means of a first fixing element (7) and a second fixing element (8),
the first fixing element (7) and the second fixing element (8) being arranged in the area of a first front face (9) of the cassette housing (3), and
the cassette housing (3) comprising a cutout (10) for the engagement of a roller wheel (11) of the pump (2) in the interior of the cassette housing (3), and
the pump hose segment (4) extending in the hose cassette (1), if the hose cassette (1) is not inserted into the pump (2), along a circular segment (K) extending over least an angle of 90°,
**characterized in that**
the fixing elements (7), (8) comprise two hose lines (13), (14) respectively hydrostatically communicating with an end (5), (6) of the pump hose segment (4), the hose lines (13), (14) being arranged antiparallelly, with regard to the flow direction of a pumped fluid, toward the ends of the pump hose segment (4).

2. The hose cassette (1) according to claim 1, **characterized in that** the cutout (10) extends in an area of the first front face (9) between the first fixing element (7) and the second fixing element (8) and/or that the cutout (10) extends in an area of a side face (12) of the cassette housing (3) being orthogonal to the first front face (9) and parallel to the circular segment (K).

3. The hose cassette (1) according to one of claims 1 or 2, **characterized in that** the circular segment (K) extends over an angle of at least 120°, preferably at least 140°, most preferably at least 160°.

4. The hose cassette (1) according to one of claims 1 to 3, **characterized in that** the hose lines (13), (14) pass out through a second front face (15a) of the cassette housing (3), the second front face (15a) being opposite to the first front face (9).

5. The hose cassette (1) according to one of claims 1 to 4, **characterized in that** in the cassette housing (3) two or more substantially parallelly stacked pump hose segments (4) are arranged.

6. The hose cassette (1) according to one of claims 1 to 5, **characterized in that** at least one fixing element (7), (8) comprises a flexible membrane (15) arranged in the area of the first front face (9) and hydrostatically communicating with the pump hose segment (4).

7. A peristaltic hose pump system
comprising a hose cassette (1) according to one of claims 1 to 6,
comprising a pump (2) with a pump housing (16) and at least one driven roller wheel (11),
the hose cassette (1) and the pump housing (16) comprising connecting elements (17), (18) being complementary to each other, which are arranged such that the pump hose segment (4), if the hose cassette (1) is connected with the pump housing (16) and moved into an operating position, is tensioned around the roller wheel (11).

8. The peristaltic hose pump system according to claim 7, wherein the connecting elements (17), (18) comprise the following components:
a) at least one guide element (19) arranged at or in the pump housing (16) for a translational movement of the hose cassette (1) in directions orthogonal to the first front face (9),
b) at least one latch connection with a first latch element (17) arranged at the cassette housing (3) and a second latch element (18) arranged at the pump housing (16) and being complementary to the first latch element (17), the latch connection being latched, if the hose cassette (1) is displaced in the direction of the translational movement from a mounting position into an operating position, and
c) a disengaging element for disengagement of the latch connection.

9. The peristaltic hose pump system according to claim 7, wherein the connecting elements (17), (18) comprise the following components:
a) at least one pivot axis arranged at or in the pump housing (16) and being substantially parallel to the axis of rotation of the roller wheel (11), about said pivot axis the hose cassette (1) being pivotable, the pivot axis being laterally displaced relative to the center (Z) of the pump hose segment (4), referred to the first front face (9),
b) a latch connection with a first latch element (17) arranged at the cassette housing (3) and a second latch element (18) arranged at the pump housing (16) and being complementary to the first latch element (17), the latch connection being latched, if the hose cassette (1) is pivoted about the pivot axis from a mounting position into an operating position, and
c) a disengaging element for disengagement of the latch connection.

10. The peristaltic hose pump system according to claim 7 or 8 or 9, wherein the pump housing (16) comprises a force and/or travel transducer (19) being connected in the operating position of the hose cassette (1) with the flexible membrane (15) of the hose cassette (1).

## Revendications

1. Cassette de tube (1) pour une pompe péristaltique (2)
comprenant un boîtier (3) de la cassette,
un segment de tube (4) de la pompe flexible s'étendant à travers le boîtier (3) de la cassette,
les deux extrémités (5), (6) du segment de tube (4) de la pompe étant fixées stationnairement dans le boîtier (3) de la cassette au moyen d'un premier élément de fixation (7) et d'un deuxième élément de fixation (8),
le premier élément de fixation (7) et le deuxième élément de fixation (8) étant arrangés dans le domaine d'une première face avant (9) du boîtier (3) de la cassette, et
le boîtier (3) de la cassette ayant un évidement (10) pour l'accrochage d'une roue à galet (11) de la pompe (2) dans l'intérieur du boîtier (3) de la cassette, et
le segment de tube (4) de la pompe s'étendant dans la cassette de tube (1), si la cassette de tube (1) n'est pas mise en place dans la pompe (2), le long d'un segment circulaire (K) s'étendant sur au moins un angle de 90°,
**caractérisée en ce que**
les éléments de fixation (7), (8) comprennent deux conduites en tube (13), (14) respectivement en communication hydrostatique avec l'extrémité (5), (6) du segment de tube (4) de la pompe, les conduites en tube (13), (14) étant arrangées en antiparallèle, par rapport à la direction d'écoulement d'un fluide pompé, aux extrémités du segment de tube (4) de la pompe.

2. Cassette de tube (1) selon la revendication 1, **caractérisée en ce que** l'évidement (10) s'étend dans un domaine de la première face avant (9) entre le premier élément de fixation (7) et le deuxième élément de fixation (8) et/ou que l'évidement (10) s'étend dans un domaine d'une face latérale (12) du boîtier (3) de la cassette étant orthogonale à la première face avant (9) et parallèle au segment circulaire (K).

3. Cassette de tube (1) selon une des revendications 1 ou 2, **caractérisée en ce que** le segment circulaire (K) s'étend sur un angle d'au moins 120°, de préférence au moins 140°, de préférence la plus haute au moins 160°.

4. Cassette de tube (1) selon une des revendications 1 à 3, **caractérisée en ce que** les conduites en tube (13), (14) sortent à travers une deuxième face avant (15a) étant opposée à la première face avant (9) du boîtier (3) de la cassette.

5. Cassette de tube (1) selon une des revendications 1 à 4, **caractérisée en ce que** dans le boîtier (3) de la cassette deux ou plus segments de tube (4) de la pompe empilés de manière essentiellement parallèle sont arrangés.

6. Cassette de tube (1) selon une des revendications 1 à 5, **caractérisée en ce qu'**au moins un élément de fixation (7), (8) comprend une membrane flexible (15) arrangée dans le domaine de la première face avant (9) et étant en communication hydrostatique avec le segment de tube (4) de la pompe.

7. Système de pompe à tubes péristaltique
comprenant une cassette de tube (1) selon une des revendications 1 à 6,
comprenant une pompe (2) avec un boîtier (16) de la pompe et au moins une roue à galet (11) entraînée,
la cassette de tube (1) et le boîtier (16) de la pompe comprenant des éléments de jonction (17), (18) étant complémentaires l'un à l'autre, qui sont arrangés de telle manière que le segment de tube (4) de la pompe, si la cassette de tube (1) est liée avec le boîtier (16) de la pompe et se trouve dans une position de fonctionnement, soit tendu autour de la roue à galet (11).

8. Système de pompe à tubes péristaltique selon la revendication 7, dans lequel les éléments de jonction (17), (18) comprennent les composants suivants:
a) au moins un élément de guidage (19) arrangé à ou dans le boîtier (16) de la pompe pour un mouvement de translation de la cassette de tube (1) dans des directions orthogonales à la première face avant (9),
b) au moins une connexion d'encliquetage avec un premier élément d'encliquetage (17) arrangé au boîtier (3) de la cassette et un deuxième élément d'encliquetage (18) arrangé au boîtier (16) de la pompe et étant complémentaire au premier élément d'encliquetage (17), la connexion d'encliquetage étant verrouillée, si la cassette de tube (1) est déplacée dans la direction du mouvement de translation à partir d'une position de montage dans une position de fonctionnement, et
c) un élément de desserrage pour desserrer la connexion d'encliquetage.

9. Système de pompe à tubes péristaltique selon la revendication 7, dans laquelle les éléments de jonction (17), (18) comprennent les composants suivants:
a) au moins un pivot arrangé à ou dans le boîtier (16) de la pompe et étant essentiellement en parallèle à l'axe de rotation de la roue à galet (11), la cassette de tube (1) étant pivotant autour de ce pivot, qui est latéralement déplacé par rapport au centre (Z) du segment de tube (4) de la pompe, par rapport à la première face avant (9),
b) une connexion d'encliquetage avec un premier élément d'encliquetage (17) arrangé au boîtier (3) de la cassette et un deuxième élément d'encliquetage (18) arrangé au boîtier (16) de la pompe et étant complémentaire au premier élément d'encliquetage (17), la connexion d'encliquetage étant verrouillée, si la cassette de tube (1) est pivotée autour du pivot à partir d'une position de montage dans une position de fonctionnement, et
c) un élément de desserrage pour desserrer la connexion d'encliquetage.

10. Système de pompe à tubes péristaltique selon la revendication 7 ou 8 ou 9, dans lequel le boîtier (16) de la pompe comprend un capteur de force et/ou de course (19) étant lié dans la position de fonctionnement de la cassette de tube (1) avec la membrane flexible (15) de la cassette de tube (1).
